# EUROPÄISCHE PATENTSCHRIFT

(11) **EP 0 328 729 B1**
(45) Veröffentlichungstag und Bekanntmachung des Hinweises auf die Patenterteilung: **03.03.1993**
(21) Anmeldenummer: 88114221.0
(22) Anmeldetag: 31.08.1988
(51) Int. Cl.: F04D 27/02

(54) **Verfahren und Einrichtung zum Regeln von Turbokompressoren**
Method and system to control centrifugal compressors
Procédé et dispositif pour contrôler les compresseurs centrifuges

(30) Priorität: 18.02.1988 DE 3805119
(43) Veröffentlichungstag der Anmeldung: 23.08.1989
(73) Patentinhaber: MAN Gutehoffnungshütte Aktiengesellschaft, 46122 Oberhausen (DE)
(72) Erfinder: Blotenberg, Wilfried, Dipl.-Ing., D-4220 Dinslaken (DE)
(74) Vertreter: Glawe, Delfs, Moll & Partner

(56) Entgegenhaltungen:
- EP-A- 0 222 382
- EP-A- 0 223 207
- EP-A- 0 223 208

## Beschreibung

Die Erfindung betrifft ein Verfahren zum Regeln von Turbokompressoren zum Verhindern des Pumpens, von der im Oberbegriff des Anspruchs 1 angegebenen Art, sowie eine Einrichtung zur Durchführung des Verfahrens.

Als Pumpen bezeichnet man bei Kompressoren das stoßweise oder periodische Rückströmen von Fördermedium von der Druck- zur Saugseite. Dieser Zustand tritt z.B. bei zu hohem Enddruck bzw. Enddruck/Saugdruck-Verhältnis und/oder zu niedrigem Durchsatz ein. Im Kennfeld kann deshalb eine Pumpgrenzlinie eindeutig definiert werden, die das Kennfeld in den stabilen und instabilen Bereich teilt. Die Pumpgrenzlinie ist in der Regel gekrümmt, d.h. sie hat in verschiedenen Bereichen des Kennfeldes unterschiedliche Steigungen. In der häufig verwendeten Kennfelddarstellung mit Durchsatz und Druck als Koordinaten z.B., verläuft die Pumpgrenzlinie bei steigendem Druck flacher. Für andere mögliche Kennfelddarstellungen mit Leitschaufelstellung, Drehzahl, Förderhöhe des Kompressors oder dgl. gilt entsprechendes.

Um Kompressoren vor dem Pumpen zu schützen, wird in einem Sicherheitsabstand parallel zur Pumpgrenzlinie eine Abblaselinie definiert, und bei Annäherung des momentanen Arbeitspunktes an die Abblaselinie wird ein Abblase- bzw. Umblaseventil mehr oder weniger geöffnet, so daß der Istwert einer Regelgröße, insbesondere des Durchsatzes, einen anhand der Abblaselinie und der Führungsgröße, insbesondere des Enddrucks, ermittelten Sollwert nicht übersteigt. Es gibt auch Regelungen, bei denen der Durchsatz als Führungsgröße zur Bildung des Sollwerts dient und der Enddruck die auf den Sollwert zu regelnde Regelgröße ist.

Der gekrümmte Verlauf der Abblaselinie hat zur Folge, daß eine vorgegebene Änderung der Führungsgröße an verschiedenen Stellen der Abblaselinie unterschiedlich große Änderungen des Sollwerts für die Regelgröße zur Folge hat. Dies wirkt sich als unterschiedlich starke Verstärkung im Regelkreis aus.

Pumpgrenzregler sind Sicherheitsregler und werden in der Regel so aktiviert, daß sie nahe der Stabilitätsgrenze arbeiten, um einen bestmöglichen Kompressorschutz zu gewährleisten. Die Lage der Stabilitätsgrenze wird sehr stark von der Gesamtverstärkung des Regelkreises beeinflußt. Eine hohe Gesamtverstärkung führt am ehesten zu Instabilität.

Um eine möglichst konstante Gesamtverstärkung zu erzielen wird gemäß der EP-A-0 223 208 vorgeschlagen, den Einfluß der Abblaselinie auf den Verstärkungsfaktor zu kompensieren, indem die Steigung der Abblaselinie in verschiedenen Kennfeldbereichen berücksichtigt wird. Es hat sich jedoch gezeigt, daß eine konstante Gesamtverstärkung mit diesem Regelverfahren nur bedingt erzielbar ist, da auch der nicht lineare Verlauf der Kompressorkennlinien eine Änderung der Streckenverstärkung bewirkt und er somit die Gesamtverstärkung beeinflußt.

Dementsprechend liegt der Aufgabe zugrunde, ein Verfahren der eingangs genannten Art und eine Einrichtung zu seiner Durchführung zu schaffen, mit dem eine optimale Anpassung des Reglerverhaltens an die verschiedenen Bereiche des Kennfeldes und Betriebszustände des Kompressors möglich ist.

Die Lösung dieser Aufgabe ist im Anspruch 1 angegeben; die Unteransprüche betreffen vorteilhafte Ausgestaltungen der Erfindung.

Die Erfindung beruht auf dem Grundgedanken, die Auswirkungen der sich entsprechend der Führungsgröße ändernden Steigung der gekrümmten Kennlinie des Kompressors auf die Gesamtverstärkung des Regelkreises durch eine entsprechend gegenläufige Änderung des Verstärkungsfaktors des Reglers auszugleichen, so daß sich im gesamten Arbeitsbereich eine vom Kennlinienverlauf unabhängige Gesamtverstärkung ergibt. Dieses Grundprinzip kann auch durch Umschaltung zwischen zwei oder mehreren unterschiedlichen Werten des Verstärkungsfaktors des Reglers näherungsweise verwirklicht werden.

Ausführungsformen der Erfindung werden im folgenden anhand der beigefügten Zeichnungen näher erläutert. Es zeigen:
- Fig. 1: ein vereinfachtes Schema einer Einrichtung zur Regelung eines Turbokompressors zur Verhinderung des Pumpens;
- Fig. 2: schematisch die Verläufe der Abblaselinie A und der Kennlinie K im Kennfeld des Kompressors;
- Fig. 3: ein Detail der Regeleinrichtung in einer ersten Ausführungsform; und
- Fig. 4: ein Detail der Regeleinrichtung in einer weiteren Ausführungsform.

Gemäß Fig. 1 wird im Saugstutzen 1 eines Kompressors durch Meßfühler 3,5 der Druck vor und hinter einer Drosselblende gemessen, woraus ein Meßumformer 7 den Istwert für den saugseitigen Kompressordurchsatz V bildet. Am Kompressorausgang erfaßt ein Meßfühler 9 den Istwert des Enddruckes P, der über einen Meßumformer 11 in einen Rechner 13 eingegeben wird. Der Rechner 13 weist einen Speicher auf, in dem der Verlauf der Abblaselinie A in dem durch P und V gegebenen Kompressorkennfeld abgespeichert ist. Aus dem Istwert von P und der Abblaselinie ermittelt der Rechner 13 einen Sollwert für den Durchsatz V. Ist- und Sollwert werden in einem Differenzglied 15 verglichen und die Differenz als Eingangssignal einem Regler 17 zugeführt, der ein Proportional-Integral- und/oder Differentialverhalten aufweisen kann und dessen Ausgangssignal eine Stellgröße für ein vom Kompressoraustritt abzweigendes Abblaseventil 19 oder ein zum Saugstutzen zurückführendes Umblaseventil liefert.

Wie in Fig. 2 dargestellt, verlaufen im Kompressorkennfeld, das durch den Durchsatz V als Abszisse und den Enddruck P (oder das Enddruck/Saugdruck-Verhältnis) als Ordinate gegeben ist, die Abblaselinie A und die Kompressorkennlinie K jeweils gekrümmt. Dies hat zur Folge, daß eine bestimmte Änderung Δ P des als Führungsgröße dienenden Enddruckes unterschiedlich große Änderungen Δ X₁ bzw. Δ X₂ des Istwertes sowie Δ W₁ und Δ W₂ des Sollwertes für den Durchsatz entsprechen. Durch die Sollwertvorgabe bildet der Rechner 13 mit dem Speicher einen Teil des Regelkreises, und diese Unterschiede wirken sich als Änderungen in der Gesamtverstärkung des Regelkreises aus, falls der Regler 17 einen konstanten Verstärkungsfaktor aufweist. In Fig. 2 entspricht der steile untere Verlauf der Kurven einer kleinen Verstärkung und der flache obere Verlauf einer hohen Verstärkung. Wird dagegen, was ebenfalls bekannt ist, die Rolle von Führungs- und Regelgröße vertauscht und der Durchsatz V als Führungsgröße zur Bestimmung eines Sollwertes des Enddruckes P verwendet, dann kehren sich die Verhältnisse um und die Verstärkung ist im steilen Teil groß und im flachen Teil klein.

Die Gesamtverstärkung des Regelkreises ist die Summe der sich aus der Steigung der Abblaselinie ergebenden Verstärkung und dem Verstärkungsfaktor des Reglers 17 plus der sogenannten Streckenverstärkung, d.h. den durch die Regelstrecke, insbesondere dem Kompressor und dem Abblaseventil vorgegebenen Verstärkungsfaktoren. Um den Einfluß des Kompressors auf die Verstärkung zu kompensieren, wird deshalb erfindungsgemäß der Verstärkungsfaktor im Regler 17 abhängig von der Kompressorkennlinie und ggf. dem Verlauf der Abblaselinie geändert.

Bei einer vorgegebenen Änderung des Druckes ändert sich die Regeldifferenz X_{d}, die die Differenz zwischen Ist- und Sollwert angibt, wie folgt:

${\text{Δ X}}_{\text{d}} \text{= Δ W - Δ X}$

Bei niedrigen Drücken ändert sich die Regeldifferenz kaum, und der Wert ${\text{Δ X}}_{\text{d}} \text{/Δ P}$ ist klein. Im oberen Bereich ist dieser Wert aber wesentlich größer, mit der Folge, daß der Regler auf eine Druckänderung um den Betrag Δ P im oberen Kennfeldbereich wesentlich stärker reagiert als im unteren Bereich.

Das bedeutet, daß der vom Kennfeldverlauf und vom Verlauf der Abblaselinie abhängende Streckenverstärkungsfaktor nicht linear ist. Der Gesamtverstärkungsfaktor V_{R} kann als Produkt aus der Proportionalverstärkung KP und dem kennlinienabhängigen Verstärkungsteil V_{K} dargestellt werden:

${\text{V}}_{\text{R}} {\text{= V}}_{\text{K}} \text{x kP.}$

Durch Einführung eines Kompensationsterms läßt sich eine konstante Gesamtverstärkung erzielen, indem ${\text{V}}_{\text{comp}} {\text{= 1/V}}_{\text{K}}$ gewählt wird.

Häufig läßt sich der Verlauf der druckabhängigen Kompressorkennlinie K (P) mit

${\text{K (P) = f (P+ g(Y}}_{\text{L}} {\text{)) - K₂ x g(Y}}_{\text{L}} \text{)}$

angeben. Bezeichnet man die Abblaselinie mit A (P), so ergibt sich bei einer Druckänderung von 2ΔP ein druckabhängiger Kompensationsfaktor von

Dabei entsprechen für den Übergang Δp → 0 der erste Term der reziproken Steigung der Abblaselinie und der zweite Term der reziproken Steigung der Kompressorkennlinie. Der erste Term kann geschlossen als h (P) in einem Funktionsgeber abgespeichert werden.

Fig. 3 zeigt einen Aufbau zur Realisierung eines Regelkreises mit konstanter Gesamtverstärkung. Aus den Eingangsgrößen P,ΔP und g (Y_{L}) werden im dem Funktionsblock 101 die Größe für ${\text{f (P+Δp+g(Y}}_{\text{L}} \text{)),}$ im Funktionsblock 103 die Größe ${\text{f (P-Δp+g(Y}}_{\text{L}} \text{))}$ und im Funktionsblock 105 die Größe h (P) gebildet. Die so erhaltenen Größen werden anschließend im Additionsblock 107 addiert bzw. subtrahiert, und anschließend wird die voreingestellte Proportionalverstärkung kP im Divisionsblock 109 durch diese Kompensationsgröße dividiert, so daß am Ausgang des Blockes 109 die konstante Gesamtverstärkung vorliegt. Die Gesamtverstärkung V_{R} wird dann dem Regler 17 in Fig. 1 als Steuergröße zugeführt.

Das vorstehend beschriebene Verfahren kann auch so durchgeführt werden, daß statt der Sekantenbildung, d.h. der Differenzbildung, gleich die jeweiligen Reziprokwerte der Steigungen in entsprechenden Funktionsgebern abgespeichert sein können. Die Ausgangssignale der Funktionsgeber werden dann entsprechend verarbeitet.

In der in Fig. 4 dargestellten vereinfachten Ausführungsform wird nicht der genaue Verlauf der Kennlinie nachgebildet, sondern die Kennlinie wird durch Geradenabschnitte approximiert, und die sich ergebenden diskreten Steigungswerte der Geradenabschnitte werden zur Ermittlung der Kompensationsgröße verwendet. In Fig. 4 ist schematisch der Aufbau zur Bestimmung der diskretenWerte dargestellt; dazu wird das Eingangssignal P einem Komparator 201 zugeführt, der vergleicht, ob der Eingangswert oberhalb oder unterhalb eines Knickpunktes liegt. Der Komparator steuert einen Umschalter 203, der die entsprechenden diskreten Steigungswerte an das Subtraktionsglied 207 weitergibt. Dem Subtraktionsglied 207 wird vom Funktionsgenerator 205 die Größe h (P) zugeführt, und das Ausgangssignal dient im Divisionsglied 209 als Divisor für die Proportionalverstärkung KP, so daß ein entsprechendes Ausgangssignal V′_{R} für die Gesamtverstärkung erhalten wird.

In einer weiteren Vereinfachung kann die Funktion des Blocks 205 ebenfalls dem Komparator zugeschlagen werden, so daß auch 207 entfallen kann.

Anstatt eine Umschaltung zwischen zwei diskreten Werten vorzusehen, kann der Umschalter 203 auch zur Schaltung zwischen einer Anzahl von diskreten Werten ausgelegt sein. Dies entspricht dann einer Anpassung der Kennlinie durch mehrere Geradenabschnitte.

Neben der Realisierung der Regelung mittels eines Komparators und eines Umschalters besteht die Möglichkeit, diese Funktionen einem Funktionsgeber zuzuweisen. Zudem könnte in den Funktionsgeber die Größe h(p) gebildet und die Subtraktion durchgeführt werden, so daß die Blöcke 201, 203, 205 und 207 der Fig. 4 zu einem einzigen Block zusammengefaßt werden könnten. Die Berechnung der zuvor beschriebenen Formeln erfolgt dabei bei Inbetriebnahme der Anlage, und der Funktionsgeber liefert eine vorher in ihm abgespeicherte Wertefolge für V′_{R} als Funktion von P.

Bei normalen Regelalgorithmen führt eine sprungartige Umschaltung zu einer sprungartigen Änderung der Stellgröße. Um dies zu vermeiden, ist es bei der vorliegenden Erfindung vorteilhaft, einen rekusiven Regelalgorithmus zu verwenden. Dabei ist die augenblickliche Stellgröße y(t) nicht nur abhängig von der Verstärkung V′_{R} und der augenblicklichen Regeldifferenz x_{d}(t), sondern auch von der Regeldifferenz x_{d} und der Stellgröße y zum Zeitpunkt ( t - Tₛ), d.h. einem um die Abtastzeit Tₛ des Reglers früheren Zeitpunkt.

Die Regelung kann z.B. nach dem folgenden Regelalgorithmus erfolgen, bei dem T_{N} die Nachstellzeit des Regler ist:
Durch diese Regelung, bei der frühere Werte der Regeldifferenz und der Stellgröße berücksichtigt werden, kann eine sprungartige Änderung der Stellgröße vermieden werden.

Selbsverständlich ist die Anwendung des erfindungsgemäßen Verfahrens nicht nur auf die hier verwendeten Kennfelddarstellungen beschränkt, sondern kann auch bei anderen Darstellungen angewendet werden, z.B. bei
Druckverhältnis über Ansaugvolumentstrom,
Drehzahl über Volumenstrom,
Leitschaufelstellung über Volumenstrom,
oder einer Kombination aus den oben genannten Darstellungen.

## Patentansprüche

1. Verfahren zum Regeln eines Turbokompressors zum Verhindern des Pumpens,
bei dem die Istwerte einer Führungsgröße, insbesondere des Enddruckes, und einer Regelgröße, insbesondere des Durchsatzes, die zusammen die Lage des Arbeitspunktes im Kompressorkennfeld definieren, laufend erfaßt werden, aus der Führungsgröße und einer im Kennfeld vorgegebenen Abblaselinie ein Sollwert für die Regelgröße gebildet wird, und anhand von Soll- und Istwert der Regelgröße über einen Regler ein Stellsignal für ein Abblase- oder Umblaseventil erzeugt wird, wobei der Verstärkungsfaktor des Reglers in Abhängigkeit vom Istwert der Führungsgröße verändert wird, dadurch **gekennzeichnet,** daß der Verstärkungsfaktor in Abhängigkeit von der zu dem jeweiligen Istwert gehörenden nachgebildeten Steigung der Kompressorkennlinie verändert wird, derart, daß der Einfluß der Steigung der Kennlinie auf die Gesamtverstärkung des Regelkreises mindestens annähernd kompensiert wird.

2. Verfahren nach Anspruch 1, dadurch **gekennzeichnet,** daß der Verstärkungsfaktor in Abhängigkeit sowohl von der zum Istwert gehörenden nachgebildeten Steigung der Kompressorkennlinie als auch der zum Istwert gehörenden Steigung der Abblaselinie verändert wird.

3. Verfahren nach Anspruch 1, dadurch **gekennzeichnet,** daß der Verstärkungsfaktor des Reglers mindestens annähernd umgekehrt proportional zu dem zum jeweiligen Istwert der Führungsgröße gehörenden Wert der Steigung der Kompressorkennlinie gesteuert wird.

4. Verfahren nach Anspruch 1, dadurch **gekennzeichnet,** daß bei Approximation der Kompressorkennlinie durch Geradenabschnitte der Verstärkungsfaktor des Reglers zwischen verschiedenen diskreten Werten umgeschaltet wird, wenn der Istwert der Führungsgröße vorgegebene Grenzwerte über- oder unterschreitet.

5. Verfahren nach einem der vorstehenden Ansprüche, dadurch **gekennzeichnet,** daß der Regler in einem Rekursivalgorithmus betrieben wird.

6. Einrichtung zur Durchführung des Verfahrens nach einem der Ansprüche 1 bis 5, mit Meßfühlern für Führungs- und Regelgröße, einem von der Führungsgröße beaufschlagten, vorgegebene Daten für die Abblaselinie enthaltenen Funktionsgeber zur Erzeugung des Sollwertes der Regelgröße, einem mit Ist- und Sollwert der Regelgröße beaufschlagten Differenzglied, einem von dessen Ausgangssignal beaufschlagten Regler, der einen Steuereingang zum Verändern seines Verstärkungsfaktors aufweist, und einem vom Regler gesteuerten Abblaseventil, wobei ein mit dem Meßfühler für die Führungsgröße verbundener Signalgeber vorgesehen ist und der Ausgang des Signalgebers mit dem Steuereingang des Reglers verbunden ist, dadurch **gekennzeichnet,** daß der Signalgeber Mittel (101,103,201,203) aufweist zum Verändern des Verstärkungsfaktors in Abhängigkeit von der zu dem jeweiligen Istwert gehörenden nachgebildeten Steigung der Kompressorlinie derart, daß der Einfluß der Steigung der Kennlinie auf die Gesamtverstärkung des Regelkreises mindestens annähernd kompensiert wird.

7. Einrichtung nach Anspruch 6, dadurch **gekennzeichnet,** daß der Signalgeber Mittel (105,205) zum Nachbilden der Steigung der Abblaselinie aufweist.

## Claims

1. A method of controlling a turbocompressor to prevent surge, in which the instantaneous values of a guide variable, particularly the final pressure, and of a controlled variable, particularly the throughput, which together define the position of the operating point in the characteristic diagram of the compressor, are recorded during running, a set point for the controlled variable is formed from the guide variable and from a predetermined blow-off line in the characteristic diagram, and a control signal for a blow-off or blow-back valve is produced via a controller by means of the set point and the instantaneous value of the controlled variable, wherein the amplification factor of the controller is altered depending on the instantaneous value of the guide variable, characterised in that the amplification factor is altered depending on the simulated gradient of the characteristic line of the compressor associated with each instantaneous value in such a way that the effect of the gradient of the characteristic line on the overall amplification of the control circuit is at least approximately compensated for.

2. A method according to Claim 1, characterised in that the amplification factor is altered depending on both the simulated gradient of the characteristic line of the compressor associated with the instantaneous value and the gradient of the blow-off line associated with the instantaneous value.

3. A method according to Claim 1, characterised in that the amplification factor of the controller is controlled at least approximately in inverse proportion to the value of the gradient of the characteristic line of the compressor associated with each instantaneous value of the guide variable.

4. A method according to Claim 1, characterised in that on the approximation of the characteristic curve of the compressor by means of straight sections the amplification factor of the controller is switched over between different discrete values if the instantaneous value of the guide variable exceeds or fails to reach predetermined limiting values.

5. A method according to one of the preceding Claims, characterised in that the controller is operated in a recursive algorithm.

6. A device for carrying out the method according to one of Claims 1 to 5, with sensors for the guide and controlled variables, a function generator acted upon by the guide variable and containing predetermined data for the blow-off line for producing the set point of the controlled variable, a difference element acted upon by the instantaneous value and the set point of the controlled variable, a controller acted upon by the output signal of the difference element, which controller has a control input for altering its amplification factor, and a blow-off valve controlled by the controller, wherein a signal transmitter is provided connected to the sensor for the guide variable, and the output of the signal transmitter is connected to the control input of the controller, characterised in that the signal transmitter has means (101,103,201,203) of altering the amplification factor depending on the simulated gradient of the compressor line associated with each instantaneous value in such a way that the effect of the gradient of the characteristic line on the overall amplification of the control circuit is at least approximately compensated for.

7. A device according to claim 6, characterised in that the signal transmitter has means (105,205) of simulating the gradient of the blow-off line.

## Revendications

1. Procédé de régulation d'un turbocompresseur pour éviter le pompage, dans lequel les valeurs réelles d'une grandeur directrice, en particulier de la pression finale, et d'une grandeur réglée, en particulier du débit, qui définissent ensemble la position du point de fonctionnement dans le diagramme caractéristique du compresseur, sont détectées en continu, une valeur de consigne pour la grandeur réglée est formée à partir de la grandeur directrice et d'une courbe de décharge prédéfinie dans le diagramme caractéristique, et un signal de positionnement d'une valve de décharge ou d'inversion est produit à l'aide des valeurs réelle et de consigne de la grandeur réglée par l'intermédiaire d'un régulateur, le coefficient d'amplification du régulateur étant modifié en fonction de la valeur réelle de la grandeur directrice, caractérisé en ce que le coefficient d'amplification est modifié en fonction de la pente reproduite de la courbe caractéristique du compresseur, ladite pente appartenant à la valeur réelle correspondante, de façon que l'influence de la pente de la courbe caractéristique sur l'amplification totale du circuit de régulation soit au moins approximativement compensée.

2. Procédé selon la revendication 1, caractérisé en ce que le coefficient d'amplification est modifié en fonction aussi bien de la pente reproduite de la courbe caractéristique du compresseur, ladite pente appartenant à la valeur réelle, que de la pente de la courbe de décharge, ladite pente appartenant à la valeur réelle.

3. Procédé selon la revendication 1, caractérisé en ce que le coefficient d'amplification du régulateur est commandé de façon au moins approximativement inversement proportionnelle à la valeur de la pente de la courbe caractéristique du compresseur, ladite valeur appartenant à la valeur réelle correspondante de la grandeur directrice.

4. Procédé selon la revendication 1, caractérisé en ce que, en cas d'approximation de la courbe caractéristique du compresseur par des segments de droite, le coefficient d'amplification du régulateur adopte plusieurs valeurs discrètes lorsque la valeur réelle de la grandeur directrice est supérieure ou inférieure à des valeurs limites prédéfinies.

5. Procédé selon l'une des revendications précédentes, caractérisé en ce que le régulateur fonctionne dans un algorithme récurrent.

6. Dispositif de réalisation du Procédé selon l'une des revendications 1 à 5, comprenant des capteurs de mesure des grandeurs directrice et réglée, un générateur de fonctions qui reçoit la grandeur directrice, contient des données prédéfinies pour la courbe de décharge et produit la valeur de consigne de la grandeur réglée, un élément différenciateur recevant les valeurs réelle et de consigne de la grandeur réglée, un régulateur qui reçoit le signal de sortie dudit élément différenciateur et comporte une entrée de commande pour modifier son coefficient d'amplification, et une valve de décharge commandée par le régulateur, un générateur de signaux connecté au capteur de mesure de la grandeur directrice étant prévu et la sortie du générateur de signaux étant connectée à l'entrée de commande du régulateur, caractérisé en ce que le générateur de signaux comporte des moyens (101, 103, 201, 203) pour modifier le coefficient d'amplification en fonction de la pente reproduite de la courbe du compresseur, ladite pente appartenant à la valeur réelle correspondante, de façon que l'influence de la pente de la courbe caractéristique sur l'amplification totale du circuit de régulation soit au moins approximativement compensée.

7. Dispositif selon la revendication 6, caractérisé en ce que le générateur de signaux comprend des moyens (105, 205) pour reproduire la pente de la courbe de décharge.
